# EUROPÄISCHE PATENTSCHRIFT

(11) **EP 2 622 186 B1**
(45) Veröffentlichungstag und Bekanntmachung des Hinweises auf die Patenterteilung: **22.04.2015**
(21) Anmeldenummer: 11763725.6
(22) Anmeldetag: 30.09.2011
(51) Int. Cl.: F01N 13/18, F01N 3/023

(54) **ABGASANLAGE**
EXHAUST GAS SYSTEM
SYSTÈME D'ÉCHAPPEMENT

(30) Priorität: 01.10.2010 DE 102010047275
(43) Veröffentlichungstag der Anmeldung: 07.08.2013
(73) Patentinhaber: Emitec Gesellschaft für Emissionstechnologie mbH, 53797 Lohmar (DE)
(72) Erfinder: MAUS, Wolfgang, 51429 Bergisch Gladbach (DE); BRÜCK, Rolf, 51429 Bergisch Gladbach (DE); MÜLLER-HAAS, Klaus, 51103 Köln (DE)
(74) Vertreter: KNH Patentanwälte
(86) Internationale Anmeldenummer: PCT/EP2011/067142
(87) Internationale Veröffentlichungsnummer: WO 2012/042031

(56) Entgegenhaltungen:
- EP-A2- 1 865 161
- DE-A1- 3 502 866
- FR-A1- 2 905 726
- US-A- 3 053 773
- US-A- 5 323 989

## Beschreibung

Die vorliegende Erfindung betrifft eine Abgasanlage mit einer Abgasreinigungskomponente, einer Abgasleitung, einer Anschlussvorrichtung und einem Befestigungselement. Darüber hinaus wird ein Kraftfahrzeug mit einer Abgasanlage und ein Verfahren zum Betreiben des Kraftfahrzeugs angegeben.

Abgasreinigungskomponenten können in Abgacanlagen von Verbrennungskraftmaschinen unterschiedliche Funktionen haben. So werden die Abgasreinigungskomponenten bspw. als Katalysator-Trägerkörper, als Adsorber, als Filter, als Strömungsmischer und/oder als Partikelabscheider eingesetzt. Diese Abgasreinigungskomponenten weisen typischerweise für ein Fluid durchströmbare Durchgänge oder Kanäle auf, die gegebenenfalls zumindest teilweise (katalytisch) beschichtet und/oder mit einem Filtermaterial ausgebildet sind. Das Abgas, das in einen Kanal einströmt, kann auch durch Umlenkstrukturen dazu veranlasst werden, die Kanalwände teilweise zu passieren, so dass zum Beispiel Filtermaterialien oder Abscheideoberflächen für Partikel und/oder ein inniger Kontakt mit einer katalytisch aktiven Fläche erreicht werden. Die abgelagerten Rußpartikel, Asche und/oder Kohlenstoffpartikel können durch hohe Abgastemperaturen, in Anwesenheit von NO₂ (Stickstoffdioxid) und/oder durch eine katalytisch wirkende Beschichtung zumindest zeitweise umgesetzt werden.

Es kommt jedoch vor, dass die abgelagerten Rußpartikel und/oder Kohlenstoffpartikel bzw. die Asche nicht vollständig umgesetzt werden. Sammeln sich solche nicht umgesetzten Rückstände in dem Filtermaterial und/oder an den Kanalwänden an, insbesondere an den Übergangsstellen zwischen den benachbarten Kanälen, kann eine Abgasreinigungskomponente zumindest teilweise verstopfen. Dies kann zu einem erhöhten Druckabfall des Abgases über der Abgasreinigungskomponente und damit zu einer Effizienzverringerung der Verbrennungskraftmaschine führen. Außerdem kann so die katalytisch aktive Oberfläche teilweise bedeckt und damit reduziert werden, was ebenfalls unerwünscht ist.

FR 2 905 726 betrifft eine Abgasanlage mit einer Katalysatoreinrichtung, einem Partikelfilter und einem Auspuff, die über eine Abgasleitung miteinander verbunden sind und sowohl an dem Motor als auch an das Chassis eines Kraftfahrzeugs befestigt ist. Die Abgasanlage umfasst ferner einen Entkoppler, der in der Abgasleitung zwischen Motor und Katalysatoreinrichtung ausgebildet ist. Der Entkoppler dämpft Vibrationen in einem bestimmten Frequenzbereich in der Abgasanlage.

US 5,323,989 betrifft eine Abgasanlage eines Kraftfahrzeugs. Die Abgasanlage umfasst eine Abgasleitung, in der ein katalytischer Konverter und ein Auspuff angeordnet sind. Die Anordnung der Abgasleitung erfolgt so, dass eine Resonanzfrequenz der Abgasleitung mit der Resonanzfrequenz des Fahrzeugkörpers abgeglichen wird. Auf diese Weise soll die Schwingung des Fahrzeugkörpers gedämpft werden.

Aus EP-A2-1 865 161 sind Partikelfilter bekannt, die in einer Abgasleitung mit einem Turbolader angeordnet sind. Die Partikelfilter werden im Betrieb in vertikaler Richtung von einem Abgas durchströmt. Die von den Partikelfiltern zurückgehaltenen Rußpartikel lösen sich beim Ausschalten einer Verbrennungskraftmaschine und fallen aufgrund der Schwerkraft in einen Sammelbehälter. Das Lösen der herausgefilterten Rußpartikel kann durch einen Vibrator unterstützt werden, so dass sich weitere Rußpartikel von den Partikelfiltern lösen.

Aufgabe der Erfindung ist es daher, die mit Bezug auf den Stand der Technik geschilderten Probleme zumindest teilweise zu lösen und insbesondere eine Abgasanlage anzugeben, mit der eine Beseitigung von nicht in gasförmige Stoffe umwandelbaren Partikeln (wie zum Beispiel Asche) aus den kritischen Bereichen der Abgasanlage erfolgen kann.

Diese Aufgabe wird gelöst mit einer Abgasanlage und einem Verfahren gemäß den Merkmalen der unabhängigen Patentansprüche. Weitere vorteilhafte Ausgestaltungen der Erfindung sind in den abhängigen Patentansprüchen angegeben und im Folgenden näher beschrieben. Es ist darauf hinzuweisen, dass die in den abhängigen Patentansprüchen einzeln aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegeben Merkmale in der Beschreibung näher präzisiert und erläutert, wobei weitere bevorzugte Ausgestaltungen der Erfindung dargestellt werden.

Die Aufgabe wird gelöst durch eine Abgasanlage mit mindestens einer Abgasreinigungskomponente, mindestens einer Abgasleitung, mindestens einer Anschlussvorrichtung zum Anschließen der Abgasanlage an eine Verbrennungskraftmaschine eines Kraftfahrzeugs und mindestens einem Befestigungselement zum zusätzlichen Befestigen der Abgasanlage am Kraftfahrzeug, wobei zumindest eine Abgasreinigungskomponente in einem befestigten Zustand zu Schwingungen mit einem ersten Resonanzfrequenzbereich von weniger als 300 Hz [I/sec], bevorzugt von weniger als 150 Hz anregbar ist, wobei die Abgasreinigungskomponente in einem befestigten Zustand bevorzugt zu Schwingungen mit einem ersten Resonanzfrequenzbereich von mindestens 50 Hz anregbar ist.

Unter einer Abgasreinigungskomponente wird insbesondere zumindest eine der folgenden Komponenten verstanden: Wabenkörper, Filter, Abscheider, Katalysator-Trägerkörper, Adsorber und Strömungsmischer. Diese Abgasreinigungskomponenten sind in der Abgasleitung bzw. einer Abgasrückführleitung der einer Verbrennungskraftmaschine zugeordneten Abgasanlage angeordnet und damit dem Abgas ausgesetzt. Hierfür ist die ARK mit der Abgasleitung z. B. kraftschlüssig und/oder formschlüssig und/oder stoffschlüssig verbunden bzw. in Kontakt.

Unter einer Anschlussvorrichtung werden solche Elemente verstanden, über die die Abgasanlage mit der Verbrennungskraftmaschine direkt verbunden bzw. kontaktiert wird. Die Anschlussvorrichtung kann als ein Flansch ausgeführt sein, der an die Verbrennungskraftmaschine angeschraubt wird. Die Anschlussvorrichtung kann aber auch über eine Schweißverbindung der Abgasanlage mit der Verbrennungskraftmaschine realisiert sein. An die Anschlussvorrichtung schließt sich üblicherweise die Abgasleitung an, durch die das Abgas geführt wird und in der die mindestens eine Abgasreinigungskomponente angeordnet ist. Die Abgasanlage ist über zumindest ein weiteres Befestigungselement mit dem Kraftfahrzeug verbunden. Das mindestens eine Befestigungselement kann eine starre oder elastische Verbindung der Abgasanlage mit dem Kraftfahrzeug herstellen. Das mindestens eine Befestigungselement ist insbesondere am Unterboden des Kraftfahrzeugs vorgesehen und umfasst z. B. mindesten einen Halter, der die Abgasanlage entfernt zur Verbrennungskraftmaschine in der gewünschten Lage fixiert.

Unter einem befestigtem Zustand wird insbesondere verstanden, dass die Abgasanlage an der Anschlussvorrichtung und dem mindestens einen Befestigungselement entsprechend dem bestimmungsgemäßen Einsatz eingespannt ist. Zur Bestimmung der Resonanzfrequenz ist die Abgasanlage also entweder bestimmungsgemäß in einem Kraftfahrzeug angebracht oder aber in einem Versuchsstand wie beim bestimmungsgemäßen Einsatz eingespannt.

Die Resonanzfrequenzen der mindestens einen Abgasreinigungskomponente der Abgasanlage können zum einen durch numerische Verfahren in Simulationen bestimmt werden. Darüber hinaus ist auch eine experimentelle Bestimmung der Resonanzfrequenzen der in der Abgasanlage angeordneten Abgasreinigungskomponenten möglich. Dazu wird die Abgasanlage, eingespannt wie im Betrieb der Verbrennungskraftmaschine, z. B. in bis zu drei (3) zueinander orthogonalen Richtungen nacheinander von einer Schwingungsquelle mit einer Amplitude von mindestens 1 mm [Millimeter] in die Raumrichtung angeregt. Die Schwingungsquelle durchläuft eine Anregungsfrequenz von z. B. 1 Hz bis zu 16.000 Hz. Zur Bestimmung der Resonanzfrequenz wird eine Schwingungsamplitude an verschiedenen Stellen der Abgasanlage, insbesondere an den Abgasreinigungskomponenten, als Funktion der Anregungsfrequenz aufgenommen. Die Frequenz, bei der maximale Amplituden bestimmt werden, wird als Resonanzfrequenz bezeichnet.

Als Resonanzfrequenzbereich wird ein 10 Hz, bevorzugt 5 Hz, besonders bevorzugt 2 Hz, breites Frequenzintervall bezeichnet, welches zentral die Resonanzfrequenz umschließt. Alternativ kann der Resonanzfrequenzbereich über die Halbwertsbreite der Resonanzfrequenz in einer Darstellung der Schwingungsamplitude über Anregen der Frequenz bestimmt werden, wobei der Resonanzfrequenzbereich höchstens das 10-fache, bevorzugt höchstens das 5-fache, besonders bevorzugt höchstens das 3-fache der Halbwertsbreite entspricht.

Die Abgasanlage kann durch Vibrationen zu Schwingungen angeregt werden. Die Schwingungen können an einem vorgegebenen Ort der Abgasanlage durch eine Amplitude und eine Frequenz charakterisiert werden. Dabei müssen die Amplitude und die Frequenz nicht an allen Orten der Abgasanlage übereinstimmen. Schwingungen mit Frequenzen in einem ersten Resonanzfrequenzbereich sind insbesondere solche Schwingungen, die eine Abgasreinigungskomponente als Ganzes ausführt, also insbesondere solche Schwingungen, mit denen ein Gehäuse der Abgasreinigungskomponente aus seiner Ruhelage schwingt. Mit den Schwingungen des Gehäuses aus seiner Ruhelage schwingen auch alle Bauteile der Abgasreinigungskomponente mit. Gedämpft in dem Gehäuse angebrachte Bauteile schwingen ggf. mit einer geringeren Amplitude als das Gehäuse selbst. Es ist allerdings bevorzugt, dass Schwingungen mit einer Frequenz in dem ersten Resonanzfrequenzbereich auf alle Bauteile ungedämpft übertragen werden. Es ist aber auch denkbar, dass starre Strukturen der Abgasreinigungsanlage, wie beispielsweise das Gehäuse mit einer relativ geringen Amplitude schwingen, während weiche Elemente der Abgasreinigungskomponente, wie beispielsweise das Filtermaterial, mit einer größeren Amplitude schwingen. Durch die Schwingungen der Abgasreinigungskomponente werden somit auch die in der Abgasreinigungskomponente abgelagerten Aschepartikel und/oder Rußpartikel zu Schwingungen angeregt. Aufgrund ihrer von der Anlagerungsstelle unterschiedlichen Massenträgheit können sich die abgelagerten Teilchen von der Anlagerungsstelle lösen und gelangen z. B. zurück in den Abgasstrom.

Durch eine Anregung der Abgasreinigungskomponente mit einer Frequenz im ersten Resonanzfrequenzbereich führt die Abgasreinigungskomponente Schwingungen mit einer großen Amplitude aus, wodurch die Partikel von ihren Anlagerungsstellen gelöst werden.

Der erste Resonanzfrequenzbereich von weniger als 300 Hz und insbesondere von weniger als 150 Hz wird so gewählt, dass mindestens eine Abgasreinigungskomponente zumindest beim Starten oder Ausschalten der Verbrennungskraftmaschine durch Vibrationen der Verbrennungskraftmaschine zu Schwingungen anregbar ist. Da die Verbrennungskraftmaschine beim Starten Vibrationen mit Frequenzen von 0 Hz bis zu Frequenzen von 300 Hz, die der Leerlaufdrehzahl zugeordnet werden können, durchläuft, wird die Abgasreinigungskomponente mindestens einmal beim Betrieb der Verbrennungskraftmaschine durch die Vibrationen gereinigt. Wenn der Resonanzfrequenzbereich mehr als 50 Hz beträgt, wird ein Anregen von Schwingungen der Abgasreinigungskomponente durch Schwingungen, die von Straßenunebenheiten während der Fahrt herrühren, verhindert.

Bevorzugt werden Frequenzen aus dem ersten Resonanzfrequenzbereich durch Auslegen von mindestens zwei der folgenden Komponenten erreicht:
- Anschlussvorrichtung,
- Befestigungselement,
- Masse der Abgasreinigungskomponente,
- Abgasleitung.

Insbesondere die mechanischen Eigenschaften der vorgenannten Komponenten werden also so (aufeinander) abgestimmt, dass ein erster Resonanzfrequenzbereich von unter 300 Hz oder sogar unter 150 Hz realisiert wird. Unter den mechanischen Eigenschaften sind insbesondere die Masse, die Biegefestigkeit, das Elastizitätsmodul der Komponenten und/oder ihrer Verbindungsstellen gemeint.

Vorzugsweise hat die mindestens eine Abgasreinigungskomponente für ein Fluid durchströmbare Kanäle mit Wänden, die zumindest teilweise mit Filtermaterial gebildet sind und eine Mehrzahl in die Kanäle hineinragende Strukturen. Durch eine so ausgeführte Abgasreinigungskomponente kann das in einem Kanal strömende Fluid zu einem benachbarten Kanal durch ein Filtermaterial strömen, welches die Partikel und/oder die Asche aufnimmt. Bei einer bevorzugten Ausführungsform sind die Kanäle lagenweise angeordnet. Das Abgas kann somit in zwei orthogonal zueinander stehenden Richtungen abgelenkt werden. Hierbei ist es vorteilhaft, wenn die mindestens eine Abgasreinigungskomponente in mindestens eine der Ablenkrichtungen schwingen kann. Somit können die in dem Filtermaterial abgelagerten Rußpartikel und/oder Kohlenstoffpartikel in beide Richtungen aus der Ruhelage hin zu einem Kanal beschleunigt werden. Die "offene" Ausgestaltung eines solchen Partikelabscheiders hat den Vorteil, dass die Asche auch entfernt werden kann, indem sie durch Vibration hin zum offenen Auslass gefördert wird und den Partikelabscheider verlässt. Zur näheren Beschreibung dieser so genannten offenen Nebenstromfilter ist auf die bekannten Patentveröffentlichungen der Anmelderin hinzuweisen. Hierbei sei insbesondere auf die WO 00/00326 A1 oder WO 2005/099867 A1 verwiesen, deren Inhalt zur Charakterisierung dieses offenen Nebenstromfilters herangezogen werden kann.

Gemäß einer weiteren vorteilhaften Ausgestaltung der Abgasanlage hat die mindestens eine Abgasreinigungskomponente zumindest ein Bauteil, das einen zweiten Resonanzfrequenzbereich von mehr als 500 Hz, bevorzugt mehr als 800 Hz, besonders bevorzugt mehr als 1000 Hz aufweist. Im Gegensatz zum ersten Resonanzfrequenzbereich, der das Verhalten der befestigten Abgasreinigungskomponente in der Abgasanlage charakterisiert, charakterisiert der zweite Resonanzfrequenzbereich ein Bauteil der Abgasreinigungskomponente selbst. Die Bauteile der mindestens einen Abgasreinigungskomponente sind insbesondere die Strukturen und/oder die Wände der Kanäle, insbesondere das Filtermaterial. Der zweite Resonanzfrequenzbereich liegt somit außerhalb der normalerweise von einer Verbrennungskraftmaschine erzeugten Vibrationsfrequenzen. Die Bauteile der Abgasreinigungskomponente sind somit allein (das heißt insbesondere ohne eine entsprechende Resonanzschwingung der Abgasleitung in diesem Bereich) gerade nicht von der Verbrennungskraftmaschine zu Schwingungen anregbar, wodurch ein ungewolltes Anregen der Bauteile zu Schwingungen während der Fahrt vermieden wird.

Der zweite Resonanzfrequenzbereich wird insbesondere dadurch bestimmt, in dem die eingespannte Abgasreinigungskomponente mit Vibrationen angeregt wird, wobei die Schwingungen der einzelnen Bauteile in Abhängigkeit der Frequenz der anregenden Schwingungen aufgezeichnet werden.

Es ist vorteilhaft, wenn der mindestens einen Abgasreinigungskomponente ein Vibrationselement zugeordnet ist, das die Abgasreinigungskomponente zu Schwingungen mit einer Frequenz im zweiten Resonanzfrequenzbereich anregen kann. Durch die Schwingungen werden die in der Abgasreinigungskomponente abgelagerten Partikel von den Anlagerungsstellen gelöst. Mit Hilfe des Vibrationselementes kann die Abgasreinigungskomponente zusätzlich zu den von der Verbrennungskraftmaschine beim Starten bzw. Ausschalten verursachten Vibrationen während des Betriebs der Verbrennungskraftmaschine gezielt gereinigt werden.

Einem weiteren Aspekt der vorliegenden Erfindung folgend wird ein Kraftfahrzeug mit einer erfindungsgemäßen Abgasanlage vorgeschlagen.

Noch einem weiteren Aspekt der Erfindung folgend wird ein Verfahren zum Betreiben eines Kraftfahrzeuges mit einer Verbrennungskraftmaschine und einer Abgasanlage vargeschlagen, wobei die Verbrennungskraftmaschine während des Startvorganges so betrieben wird, dass Vibrationen der Verbrennungskraftmaschine so lange angeregt werden, dass diese auf eine Abgasreinigungskomponente übertragen werden, welche zu Schwingungen in einem Resonanzfrequenzbereich von weniger als 150 Hz angeregt werden, so dass diese von Partikeln befreit wird. Ein solches Verfahren wird insbesondere dadurch realisiert, dass beim Starten des Motors der Einspritzzeitpunkt und die Einspritzdauer entsprechend gewählt werden.

Die Erfindung sowie das technische Umfeld werden nachfolgend anhand der Figuren beispielhaft erläutert. Es ist darauf hinzuweisen, dass die Figuren besonders bevorzugte Ausführungsvarianten der Erfindung zeigen, diese jedoch nicht darauf beschränkt ist. Es zeigen schematisch:
- Fig. 1:: ein Kraftfahrzeug mit einer erfindungsgemäßen Abgasanlage, und
- Fig. 2:: einen Ausschnitt einer Abgasreinigungskomponente.

Fig. 1 zeigt schematisch ein Kraftfahrzeug 6 mit einer Verbrennungskraftmaschine 5 und einer Abgasanlage 1. Die Abgasanlage 1 weist eine Abgasleitung 3 mit zwei (integrierten) Abgasreinigungskomponenten 2, eine Anschlussvorrichtung 4 und zwei Befestigungselemente 7 auf. Die Abgasanlage 1 ist über die Anschlussvorrichtung 4 an der Verbrennungskraftmaschine 5 angeschlossen und über die Befestigungselemente 7 zusätzlich mit dem Kraftfahrzeug 6 verbunden. An der Abgasleitung 3 sind ferner Detektoren 17 angeordnet, die über Datenleitungen 18 mit einer Steuereinheit 19 verbunden sind. Der einen Abgasreinigungskomponente 2 ist ferner ein Vibrationselement 9 zugeordnet, das ebenfalls über die Datenleitung 18 mit der Steuereinheit 19 verbunden ist. Die Steuereinheit 19 ist zudem mit der Verbrennungskraftmaschine 5 verbunden.

Die mechanischen Eigenschaften der Abgasreinigungskomponente 2, der Abgasleitung 3, der Anschlussvorrichtung 4 und des Befestigungselementes 7 sind so aufeinander abgestimmt, dass zumindest eine Abgasreinigungskomponente 2 einen ersten Resonanzfrequenzbereich von unterhalb 300 Hz oder sogar unter 150 Hz aufweist, aber oberhalb 50 Hz aufweist. Auf diese Weise ist gewährleistet, dass beim Starten der Verbrennungskraftmaschine 5 durch Übertragung der Vibrationen der Verbrennungskraftmaschine 5 auf die Abgasanlage 1, die wenigstens eine Abgasreinigungskomponente 2 zu Schwingungen angeregt wird, so dass in der Abgasreinigungskomponente 2 abgelagerte Partikel gelöst werden. Ein Anregen von Schwingungen durch Fahrbahnunebenheiten während der Fahrt ist aber vermieden. Ein Anregen der Abgasreinigungskomponente 2 zu Schwingungen während des Leerlaufes der Verbrennungskraftmaschine 5 und/oder unter Last kann somit (falls gewünscht) praktisch vermieden werden. Die Steuereinheit 19 steuert beim Starten der Verbrennungskraftmaschine 5 die Einspritzvorgänge in einer solchen Weise, dass bevorzugt Schwingungen mit Frequenzen aus einem ersten Resonanzfrequenzbereich angeregt werden.

Die Detektoren 17 ermitteln Parameter des Abgases wie Druck, Temperatur und/oder Abgaszusammensetzung, in der Abgasleitung 3 und übersenden diese zur Steuereinheit 19. Die Steuereinheit 19 kann nach vorgebbaren Intervallen und/oder bei vorgebbaren Parametern der Verbrennungskraftmaschine 5 und/oder bei vorgebbaren Parametern des Abgases, dem Vibrationselement 9 ein Signal zum Ausführen von Vibrationen geben. Das Vibrationselement 9 führt insbesondere Schwingungen mit Frequenzen größer als 500 Hz [1/sec.] aus. Die Frequenz der anregenden Schwingung kann so eingestellt werden, dass die Abgasreinigungskomponente 2 mit einer Frequenz in einem zweiten Resonanzfrequenzbereich der Bauteile 8 der Abgasreinigungskomponente 2 angeregt wird. Die Abgasreinigungskomponente 2 kann abwechselnd mit verschiedenen Frequenzen durch das Vibrationselement 9 angeregt werden. Die anregende Amplitude des Vibrationselementes 9 ist dabei bevorzugt kleiner als 1 mm. Dabei wird die Abgasreinigungskomponente 2 während des Betriebes der Verbrennungskraftmaschine 5 durchgeführt, so dass in der Abgasreinigungskomponente 2 abgelagerte, bei einer Regeneration nicht umgesetzte, Partikel gelöst und von dem Abgasstrom der Verbrennungskraftmaschine mitgerissen werden. Das Vibrationselement 9 kann bspw. ein piezoelektrisches Element oder ein elektrischer Motor sein.

Fig. 2 zeigt einen Ausschnitt einer Abgasreinigungskomponente 2. Die Abgasreinigungskomponente 2 weist Kanäle 11 auf, in die das Abgas mit einer ursprünglichen Strömungsrichtung 16 einströmt. Die Kanäle 11 werden durch Kanalwände 13 gebildet, die Durchlässe 15 aufweisen und teilweise von Filtermaterial 12 gebildet werden. Ferner können die Kanalwände 13 Strukturen 14 (z. B. gewellte Metallfolien) aufweisen, die das Abgas umlenken. Die Pfeile deuten die Flussrichtung des Abgases an. Das Abgas führt Partikel 10 mit sich und wird durch die Strukturen 14 so umgelenkt, dass sich die Partikel 10 in dem Filtermaterial 12 ablagern können. In der Regel werden Rußpartikel und Asche während der Regeneration der Abgasreinigungskomponente 2 zu Kohlendioxid und Stickstoff umgesetzt. Es kann jedoch passieren, dass diese Umsetzung nicht vollständig erfolgt und sich in Folge dessen das Filtermaterial 12 und/oder die Durchlässe 15 zusetzen. Ein solches Zusetzen erhöht ggf. den Druckabfall an der Abgasreinigungskomponente 2. Durch das Anregen zu Vibrationen der Abgasreinigungskomponente 2 während des Startens bzw. Ausschaltens der Verbrennungskraftmaschine 5 können sich die abgelagerten Partikel 10 lösen und zurück in den Abgasstrom gelangen. Ein Verstopfen der Abgasreinigungskomponente 2 wird somit effektiv verhindert.

Die vorliegende Erfindung ermöglicht insbesondere das Entfernen von Ascherückständen aus einer Abgasreinigungskomponente 2 während des Startens des Kraftfahrzeuges 6, wodurch der Wartungsaufwand für eine solche verringert wird und langfristig ein effektives Betreiben der Abgasreinigungskomponente 2 möglich ist.

### Bezugszeichenliste

- 1: Abgasanlage
- 2: Abgasreinigungskomponente
- 3: Abgasleitung
- 4: Anschlussvorrichtung
- 5: Verbrennungskraftmaschine
- 6: Kraftfahrzeug
- 7: Befestigungselement
- 8: Bauteil
- 9: Vibrationselement
- 10: Partikel
- 11: Kanal
- 12: Filtermaterial
- 13: Kanalwand
- 14: Strukturen
- 15: Durchlass
- 16: Strömungsrichtung
- 17: Detektor
- 18: Datenleitung
- 19: Steuereinheit

## Patentansprüche

1. Abgasanlage (1) mit mindestens einer Abgasreinigungskomponente (2), mindestens einer Abgasleitung (3), mindestens einer Anschlussvorrichtung (4) zum Anschließen der Abgasanlage (1) an eine Verbrennungskraftmaschine (5) eines Kraftfahrzeugs (6) und mindestens einem Befestigungselement (7) zum zusätzlichen Befestigen der Abgasanlage (1) am Kraftfahrzeug (6), wobei zumindest eine Abgasreinigungskomponente (2) in einem befestigten Zustand zu Schwingungen mit einem ersten Resonanzfrequenzbereich von mindestens 50 Hz und weniger als 300 Hz anregbar ist.

2. Abgasanlage (1) nach Patentanspruch 1, wobei mindestens eine Abgasreinigungskomponente (2) zumindest beim Starten oder Ausschalten der Verbrennungskraftmaschine (5) durch Vibrationen der Verbrennungskraftmaschine (5) zu Schwingungen mit dem ersten Resonanzfrequenzbereich anregbar ist.

3. Abgasanlage (1) nach einem der vorhergehenden Patentansprüche, wobei mindestens zwei der folgenden Komponenten so ausgelegt sind, dass Resonanzfrequenzen aus dem ersten Resonanzfrequenzbereich erreicht werden:
- Anschlussvorrichtung (4),
- Befestigungselement (7),
- Abgasreinigungskomponente (2),
- Abgasleitung (3).

4. Abgasanlage (1) nach einem der vorhergehenden Patentansprüche, wobei die mindestens eine Abgasreinigungskomponente (2) zumindest ein Bauteil (8) hat, das einen zweiten Resonanzfrequenzbereich von mehr als 500 Hz aufweist.

5. Abgasanlage (1) nach Patentanspruch 4, wobei der mindestens einen Abgasreinigungskomponente (2) ein Vibrationselement (9) zugeordnet ist, dass die Abgasreinigungskomponente (2) zu Schwingungen mit einer Frequenz im zweiten Resonanzfrequenzbereich anregen kann.

6. Kraftfahrzeug (6) mit einer Abgasanlage (1) nach einem der vorhergehenden Patentansprüche.

7. Verfahren zum Betreiben eines Kraftfahrzeugs (6) mit einer Verbrennungskraftmaschine (5) und einer Abgasanlage (1), wobei die Verbrennungskraftmaschine (5) während des Startvorgangs so betrieben wird, dass Vibrationen der Verbrennungskraftmaschine (5) so lange angeregt werden, dass diese auf eine Abgasreinigungskomponente (2) übertragen werden, welche zur Schwingung in einem ersten Resonanzfrequenzbereich von mindestens 50 Hz und weniger als 150 Hz angeregt werden, so dass diese von Partikeln (10) befreit wird.

## Claims

1. Exhaust system (1) having at least one exhaust-gas purification component (2), having at least one exhaust line (3), having at least one connection device (4) for connecting the exhaust system (1) to an internal combustion engine (5) of a motor vehicle (6), and having at least one fastening element (7) for additionally fastening the exhaust system (1) to the motor vehicle (6), wherein at least one exhaust-gas purification component (2) can, in a fastened state, be stimulated to perform oscillations with a first resonance frequency range of at least 50 Hz and lower than 300 Hz.

2. Exhaust system (1) as claimed in claim 1, wherein at least one exhaust-gas purification component (2) can be stimulated to perform oscillations with the first resonance frequency range by vibrations of the internal combustion engine (5) at least during starting or shut-down of the internal combustion engine (5).

3. Exhaust system (1) as claimed in one of the preceding claims, wherein at least two of the following components are designed such that resonance frequencies from the first resonance frequency range are attained:
- connection device (4),
- fastening element (7),
- exhaust-gas purification component (2),
- exhaust line (3).

4. Exhaust system (1) as claimed in one of the preceding claims, wherein the at least one exhaust-gas purification component (2) has at least one part (8) which has a second resonance frequency range of higher than 500 Hz.

5. Exhaust system (1) as claimed in claim 4, wherein the at least one exhaust-gas purification component (2) is assigned a vibration element (9) which can stimulate the exhaust-gas purification component (2) to perform oscillations with a frequency in the second resonance frequency range.

6. Motor vehicle (6) having an exhaust system (1) as claimed in one of the preceding claims.

7. Method for operating a motor vehicle (6) having an internal combustion engine (5) and having an exhaust system (1), wherein, during the starting process, the internal combustion engine (5) is operated such that vibrations of the internal combustion engine (5) are stimulated for such a length of time that said vibrations are transmitted to an exhaust-gas purification component (2) which is stimulated to perform oscillations with a first resonance frequency range of at least 50 Hz and lower than 150 Hz such that it is freed from particles (10).

## Revendications

1. Système d'échappement (1) comprenant au moins un composant de purification des gaz d'échappement (2), au moins une conduite de gaz d'échappement (3), au moins un dispositif de raccordement (4) pour le raccordement du système d'échappement (1) à un moteur à combustion interne (5) d'un véhicule automobile (6) et au moins un élément de fixation (7) pour la fixation supplémentaire du système d'échappement (1) au véhicule automobile (6), au moins un composant de purification des gaz d'échappement (2) pouvant, dans un état fixé, être excité de manière à produire des oscillations dans une première plage de fréquences de résonance d'au moins 50 Hz et de moins de 300 Hz.

2. Système d'échappement (1) selon la revendication 1, dans lequel au moins un composant de purification des gaz d'échappement (2) peut, au moins lors du démarrage ou de l'arrêt du moteur à combustion interne (5), être excité par des vibrations du moteur à combustion interne (5) pour produire des oscillations dans la première plage de fréquences de résonance.

3. Système d'échappement (1) selon l'une quelconque des revendications précédentes, dans lequel au moins deux des composants suivants sont conçus de telle sorte que des fréquences de résonance dans la première plage de fréquences de résonance soient obtenues :
- dispositif de raccordement (4),
- élément de fixation (7),
- composant de purification des gaz d'échappement (2),
- conduite de gaz d'échappement (3).

4. Système d'échappement (1) selon l'une quelconque des revendications précédentes, dans lequel l'au moins un composant de purification des gaz d'échappement (2) a au moins une partie structurale (8) qui présente une deuxième plage de fréquences de résonance de plus de 500 Hz.

5. Système d'échappement (1) selon la revendication 6, dans lequel un élément de vibration (9) est associé à l'au moins un composant de purification des gaz d'échappement (2), lequel élément de vibration peut exciter le composant de purification des gaz d'échappement (2) de manière à produire des oscillations à une fréquence dans la deuxième plage de fréquences de résonance.

6. Véhicule automobile (6) comprenant un système d'échappement (1) selon l'une quelconque des revendications précédentes.

7. Procédé pour faire fonctionner un véhicule automobile (6) comprenant un moteur à combustion interne (5) et un système d'échappement (1), dans lequel le moteur à combustion interne (5) fonctionne pendant l'opération de démarrage de telle sorte que des vibrations du moteur à combustion interne (5) soient excitées tant que celles-ci sont transmises à un composant de purification des gaz d'échappement (2) du système d'échappement (1), lequel composant de purification des gaz d'échappement est excité de manière à produire des oscillations dans une première plage de fréquences de résonance d'au moins 50 Hz et de moins de 150 Hz, de telle sorte que celui-ci soit débarrassé de particules (10).
